# EUROPÄISCHE PATENTSCHRIFT

(11) **EP 3 884 212 B1**
(45) Veröffentlichungstag und Bekanntmachung des Hinweises auf die Patenterteilung: **07.06.2023**
(21) Anmeldenummer: 19809395.7
(22) Anmeldetag: 18.11.2019
(51) Int. Cl.: F24C 15/20, F24C 15/00

(54) **KÜCHENGERÄT**
KITCHEN APPLIANCE
APPAREIL DE CUISINE

(30) Priorität: 19.11.2018 DE 102018219743
(43) Veröffentlichungstag der Anmeldung: 29.09.2021
(73) Patentinhaber: BSH Hausgeräte GmbH, 81739 München (DE)
(72) Erfinder: HELMINGER, Markus, 83346 Bergen (DE); HORST, Gerald, 76131 Karlsruhe (DE); KLEINLEIN, Philipp, 81371 München (DE)
(86) Internationale Anmeldenummer: PCT/EP2019/081696
(87) Internationale Veröffentlichungsnummer: WO 2020/104401

(56) Entgegenhaltungen:
- EP-A1- 3 340 420
- CN-U- 205 717 436
- DE-A1- 3 003 262
- DE-A1- 3 004 108
- DE-U1-202012 101 539
- DE-U1-202017 006 918
- JP-A- S5 974 435
- JP-A- 2003 217 814
- US-A1- 2013 153 569

## Beschreibung

Die Erfindung betrifft ein Küchengerät. Insbesondere betrifft die Erfindung die Führung eines Luftstroms durch ein Küchengerät.

Ein Küchengerät umfasst ein Gehäuse und eine darin angebrachte Funktionskomponente. Die Funktionskomponente kann im Betrieb Abwärme generieren, die abgeführt werden soll. Dazu kann ein Strom von Luft aus einer Umgebung angesaugt und an die Komponente geführt werden, um dort Wärme aufzunehmen und aus dem Gehäuse herauszutransportieren.

Allerdings kann das Küchengerät einer Atmosphäre ausgesetzt sein, die Feuchtigkeit, Fett oder andere Verunreinigungen umfasst, die durch die Luft ins Gehäuse transportiert werden können. Eine Oberfläche der Funktionskomponente kann beschädigt werden oder es können so viele Fremdkörper daran abgelagert werden, dass ein Wärmeaustausch beeinträchtigt ist.

US 7 232 225 schlägt vor, eine Fließrichtung von Kühlluft durch ein Gerät bei Bedarf umzukehren, indem ein Lüfter mechanisch gewendet wird. US 6 561 655 B2 betrifft die Verwendung eines flexiblen Ansaugkanals, um einen Ansaugbereich für Kühlluft für ein Gerät wählen zu können. DE 10 2016 206 320 A1 zeigt eine Dunstabzugshaube mit einem drehbaren Luftleitelement. JP S59 74435 A offenbart einen Mikrowellenofen mit verschließbarer Zuluftöffnung. CN 205 717 436 U beschreibt eine Küchenstruktur mit Lüftung. EP 3 340 420 A1 diskutiert eine Kühlvorrichtung für eine elektrische Einrichtung, US 2013/153569 offenbart eine Kochvorrichtung mit Lüftung. Die Dokumente DE 20 2012 101539 U1 und DE 30 03 262 A1 offenbaren Blenden mit Sollbruchstellen zur Anpassung der Dimensionen der Blende.

Eine der vorliegenden Erfindung zu Grunde liegende Aufgabe besteht in der Angabe eines verbesserten Küchengeräts, das eine variable Führung von Kühlluft erlaubt. Die Erfindung löst diese Aufgabe mittels des Gegenstands des unabhängigen Anspruchs. Unteransprüche geben bevorzugte Ausführungsformen wieder.

Ein Küchengerät umfasst ein Gehäuse, das einen Einlassbereich und einen Funktionsbereich umschließt; und einen Luftkanal zur Führung von Luft vom Einlassbereich in den Funktionsbereich und von dort in einen Außenbereich. Der Einlassbereich weist mehrere Einlassöffnungen für Luft vom Außenbereich auf und die Einlassöffnungen sind zum Einlassen von Luft aus verschiedenen Richtungen oder an verschiedenen Stellen eingerichtet. Ferner ist ein Leitelement vorgesehen, um Luft selektiv von der ersten und/oder von der zweiten Einlassöffnung in den Einlassbereich zu leiten.

Dadurch kann die Luftführung durch das Gehäuse verbessert einem individuellen Anwendungsfall angepasst werden. Das Leitelement kann so verstellt werden, dass die Luft von derjenigen Einlassöffnung angesaugt wird, die weniger mit Feuchtigkeit, Fett oder Fremdkörpern belastet ist. Ein Filter für die eintretende Luft kann entfallen. Das Küchengerät kann verbessert insbesondere im Bereich eines Kochfeldes oder einer Kochstelle eingesetzt werden. Auch das Ansaugen warmer Luft aus dem Bereich der Kochstelle kann verhindert werden. Ein Wartungsaufwand des Küchengeräts kann verringert und eine Lebensdauer verlängert sein. Insgesamt kann das Küchengerät zuverlässiger betrieben werden.

Bevorzugt umfasst das Küchengerät eine im Funktionsbereich angeordnete elektrische Baugruppe mit einem Kühlelement, wobei der Luftkanal derart geführt ist, dass ein Luftstrom durch den Luftkanal an dem Kühlelement entlangführt. Das Kühlelement kann die Oberfläche eines sich im Betrieb erwärmenden Bauelements umfassen, beispielsweise eines Mikroprozessors, eines Verstärkers oder einer Lampe. Das Kühlelement kann jedoch auch speziell zum Kühlen bzw. Verteilen von Wärme eines sich im Betrieb erwärmenden Elements umfassen. Beispielsweise kann das Kühlelement einen Kühlkörper oder ein Ende eines Wärmerohrs ("heat pipe") umfassen.

Die Einlassöffnungen sind erfindungsgemäß dazu eingerichtet, die Luft aus verschiedenen Richtungen oder an verschiedenen Stellen des Gehäuses parallel zu einer Ebene einzulassen. Die Ebene kann insbesondere parallel zu einer üblichen Arbeitsebene liegen, beispielsweise zu einer Auflagefläche für Kochgeschirr an einem Herd, einer Oberfläche einer Arbeitsplatte oder einem Fußboden. In einer besonders bevorzugten Ausführungsform liegen die Einlassöffnungen einander am Küchengerät gegenüber. Das Küchengerät kann insbesondere zur Anbringung an einer Unterseite eines Ober- oder Hängeschranks eingerichtet sein. Die Einlassöffnungen können Luft insbesondere seitlich einlassen, wenn ein Benutzer vor dem Küchengerät steht. Ein Auslass für Luft aus dem Gehäuse kann dabei in einer vom Benutzer abgewandten Richtung erfolgen. Andere Richtungen sind auch möglich. Insbesondere kann eine Position einer Einlassöffnung entlang einer Begrenzung des Küchengeräts mittels des Leitelements variiert werden. In der oben genannten Ausführungsform, in welcher Luft seitlich angesaugt wird, können beispielsweise die Tiefe und/oder der Abstand der Einlassöffnung von einer dem Benutzer zugewandten Vorderseite oder einer vom Benutzer abgewandten Hinterseite variabel gestaltet sein.

Das Leitelement umfasst eine einstückig am Gehäuse ausgebildete Blende, die wenigstens eine der Einlassöffnungen verschließt. Dabei weist erfindungsgemäß die Blende eine Sollbruchstelle zum restlichen Gehäuse auf. Die Blende kann insbesondere bei einer Montage oder vor einer Inbetriebnahme des Küchengeräts aus dem Gehäuse gebrochen werden, um die zugeordnete Einlassöffnung freizugeben. Im Bereich einer Einlassöffnung, die verschlossen bleiben soll, kann eine zugeordnete Blende am Gehäuse belassen werden. Dadurch kann eine kostengünstige Variabilität erzeugt werden, die eine wenigstens einmalige Anpassung des Küchengeräts an eine bevorzugte Einsaugrichtung für Luft ermöglichen kann.

In einer weiteren Ausführungsform umfasst das Leitelement eine Blende, wobei das Gehäuse im Bereich des Einlassbereichs dazu eingerichtet ist, die Blende an verschiedenen Stellen des Gehäuses aufzunehmen oder zu halten, um selektiv eine der Einlassöffnungen partiell oder vollständig zu verschließen. Dadurch kann sichergestellt werden, dass nicht versehentlich sämtliche Einlassöffnungen verschlossen bleiben, wenn das Küchengerät montiert oder in Betrieb genommen wird. Ein Querschnitt der freigegebenen Einlassöffnungen kann in dieser Ausführungsform vorbestimmt sein.

Es ist weiterhin bevorzugt, dass ein Übergang vom Einlassbereich zum Funktionsbereich senkrecht zu beiden Richtungen der Einlassöffnungen verläuft. Insbesondere kann der Übergang in vertikaler Richtung verlaufen, wenn die Einlassöffnungen in horizontaler Richtung verlaufen. Der Teil des Luftkanals, der durch den Funktionsbereich verläuft, kann dabei unabhängig von dem Leitelement unveränderlich ausgeführt sein. Das Führen von Luft zwischen den Einlassöffnungen und dem Übergang kann leichter gestaltet werden.

Das Leitelement kann eine bewegliche Blende umfassen, die dazu eingerichtet ist, einen Durchlass zwischen dem Einlassbereich und dem Funktionsbereich in einen ersten und einen zweiten Teildurchlass aufzuteilen. Dabei führt der erste Teildurchlass nur zur ersten Einlassöffnung und der zweite Teildurchlass nur zur zweiten Einlassöffnung. Ein Verhältnis von Querschnitten der Teildurchlässe ist dabei von einer Stellung der Blende abhängig. So kann nicht nur die gesamte eingesaugte Luft alternativ von der ersten oder der zweiten Einlassöffnung bezogen werden, sondern es sind auch praktisch beliebige Mischungsverhältnisse von Luft von den beiden Einlassöffnungen realisierbar.

Dies kann beispielsweise vorteilhaft sein, wenn im Bereich der ersten Einlassöffnung trockene, aber warme Luft und im Bereich der zweiten Einlassöffnung kalte, aber feuchte oder fettige Luft angesaugt werden kann. Durch Wahl eines geeigneten Mischungsverhältnisses kann insgesamt ausreichend kühle und ausreichend trockene Luft in den Funktionsbereich geführt werden. Die verschiedenen Luftströme können insbesondere im Einlassbereich zusammengeführt und miteinander vermischt oder verwirbelt werden.

Es ist weiterhin bevorzugt, dass die Blende in verschiedenen Stellungen jeweils radial auf eine vorbestimmte Achse ausgerichtet ist. Die Aufteilung des Durchlasses in Teildurchlässe kann dadurch verbessert feinfühlig erfolgen. Ein Mischungsverhältnis von Luft, die durch die verschiedenen Einlassöffnungen tritt, kann genauer definiert werden.

Es ist außerdem bevorzugt, dass der Durchlass die Form eines Kreissegments aufweist. Das Kreissegment kann einen Mittelpunkt umfassen, durch den die genannte Achse verläuft. Ein Querschnitt des Durchlasses kann dadurch maximiert sein.

In einer weiter bevorzugten Ausführungsform ist im Bereich des Durchlasses ein Filterelement angeordnet, das im Luftkanal zwischen dem Einlassbereich und dem Funktionsbereich liegt. In anderen Ausführungsformen kann das Filterelement auch an einer anderen Stelle am Gehäuse oder im Luftkanal angeordnet sein. Das Filterelement ist bevorzugt flach ausgeführt, beispielsweise in Form einer Filtermatte oder eines Vliesfilters. In einer weiter bevorzugten Ausführungsform kann das Filterelement für einen Benutzer des Küchengeräts austauschbar sein. Optional können auch mehrere Filterelemente verwendet werden, beispielsweise ein Fettfilter und ein Geruchsfilter. Ein Fettfilter kann als Labyrinthfilter und ein Geruchsfilter als Aktivkohlefilter ausgeführt sein.

Das Küchengerät kann ferner ein Gebläse zur Förderung eines Luftstroms vom Einlassbereich in den Funktionsbereich und von dort in einen Außenbereich umfassen. Das Gebläse kann alternativ einen Axial- oder Radiallüfter umfassen. Bevorzugt liegt das Gebläse stromabwärts einer Baugruppe, die mittels der im Küchengerät geführten Luft gekühlt werden soll.

In einer weiteren Ausführungsform umfasst das Küchengerät eine Auslassöffnung für Luft zwischen dem Funktionsbereich und einem Außenbereich. Die Auslassöffnung ist bevorzugt dazu eingerichtet, Luft in einer Richtung aus dem Gehäuse zu entlassen, die parallel zu einer Ebene verläuft, in der Luft in das Gehäuse eingelassen wird. Insbesondere ist bevorzugt, dass die Luft in horizontaler Richtung ein- und austritt. Zwischen einer Einlassrichtung und einer Auslassrichtung kann trotzdem ein rechter oder stumpfer Winkel eingeschlossen sein.

Küchengeräte werden nun unter Bezug auf die beiliegenden Figuren genauer beschrieben, in denen:
- Figur 1: ein beispielhaftes Küchengerät;
- Figur 2: ein Küchengerät in einer weiteren Ausführungsform;
- Figur 3: ein Küchengerät in noch einer weiteren Ausführungsform; und
- Figur 4: das Küchengerät von Figur 3 in einer anderen Ansicht darstellt. Keine der Figuren zeigt ein erfindungsgemäßes Küchengerät.

Figur 1 zeigt ein exemplarisches Küchengerät 100, das bevorzugt zur Anbringung an der Unterseite einer horizontalen Fläche eingerichtet ist. Die horizontale Fläche kann beispielsweise die Unterseite eines Oberschranks 105 umfassen. Unter dem Küchengerät 100 kann sich eine bevorzugt horizontale Oberfläche erstrecken, die beispielsweise eine Arbeitsplatte 110 oder ein Kochfeld umfassen kann. Das Küchengerät 100 kann insbesondere eine berührungslose Interaktionseinheit umfassen, die dazu eingerichtet ist, mittels eines Projektors ein Bild auf eine Fläche zu projizieren und/oder mittels einer Tiefenkamera eine Geste im Bereich des Küchengeräts 100 zu erfassen. Ein weiteres Küchengerät, beispielsweise ein Kochfeld, ein Herd, ein Geschirrspüler, ein elektronisches Kochbuch, ein Backofen oder eine andere steuerbare Vorrichtung kann in Abhängigkeit einer erfassten Geste gesteuert werden. Dabei kann die Geste insbesondere im Kontext mit einem projizierten Bild interpretiert werden.

Das Küchengerät 100 umfasst ein Gehäuse 115, das einen Einlassbereich 120 und einen Funktionsbereich 125 umschließt. Der Einlassbereich 120 kann an allen Seiten durch das Gehäuse 115 umschlossen sein; in der dargestellten Ausführungsform ist er an einer Seite - hier der Oberseite - durch ein Montageelement 135 verschließbar, das an dem Oberschrank 105 angebracht werden kann, bevor das Gehäuse 115 am Montageelement 135 angebracht wird. Zwischen dem Montageelement 135 und dem Gehäuse 115 kann ein Verriegelungsmechanismus zum einfachen Anbringen und/oder Entfernen vorgesehen sein. In einer weiteren Ausführungsform kann der Einlassbereich 120 an einer Seite durch ein Element wie den Oberschrank 105 abgeschlossen sein.

Der Einlassbereich 120 weist wenigstens eine erste Einlassöffnung 140 und eine zweite Einlassöffnung 145 auf, die jeweils zum Durchtritt von Luft von einem Außenbereich in den Einlassbereich 120 eingerichtet sind. Richtungen, entlang derer die Luft durch die Einlassöffnungen 140, 145 treten kann, und/oder Positionen der Einlassöffnungen 140, 145 am Gehäuse 115 sind dabei verschieden.

Zwischen dem Einlassbereich 120 und dem Funktionsbereich 125 ist ein Durchlass 150 vorgesehen, der einen Durchtritt von Luft in einer Richtung ermöglicht, die bevorzugt mit einer Richtung von durch eine der Lufteinlässe 140, 145 eintretenden Luft einen Winkel von ca. 90° einschließt. Durch die Einlassöffnungen 140, 145 kann Luft in Richtungen durchtreten, die bevorzugt parallel zu einer Ebene verlaufen. Diese Ebene kann insbesondere parallel zur Arbeitsplatte 110 oder einer Unterseite des Oberschranks 105 verlaufen. Der Durchtritt von Luft durch den Durchlass 150 verläuft dann bevorzugt in einer im Wesentlichen vertikalen Richtung.

Im Funktionsbereich 125 ist bevorzugt eine Funktionskomponente 130 angeordnet, die insbesondere ein Netzteil, eine Kommunikationseinrichtung, eine Verarbeitungseinrichtung, einen Projektor oder eine Kamera, insbesondere eine Tiefenkamera, umfassen kann. Der Projektor kann dazu eingerichtet sein, eine Projektion auf eine Oberfläche, insbesondere der Arbeitsplatte 110, zu werfen und die Kamera dazu, eine Interaktion eines Objekts mit der Projektion zu bestimmen. Das Objekt kann insbesondere eine Hand oder einen Finger eines Benutzers umfassen. Der Benutzer kann so flexibel mit dem Küchengerät 100 interagieren. Die Interaktion kann dazu verwendet werden, das Küchengerät 100 oder ein anderes Haus- oder Küchengerät wie etwa einen Herd, einen Ofen oder ein elektronisches Rezeptbuch, zu steuern. Weitere Anwendungen sind ebenfalls denkbar, beispielsweise Videotelefonie oder eine Steuerung einer Beleuchtung in der Umgebung.

Die Funktionskomponente 130 kann mittels Luft gekühlt werden, die durch einen Luftkanal 155 geführt wird, der eine oder beide Einlassöffnungen 140, 145, den Durchlass 150, einen Abschnitt des Funktionsbereichs 125 und/oder eine Auslassöffnung 160 zu einem Außenbereich umfassen kann.

Beispielsweise im Bereich des Durchlasses 150 oder im Bereich der Auslassöffnung 160 kann ein Filterelement 165 vorgesehen sein, das dazu eingerichtet sein kann, Feuchtigkeit, Fett oder Fremdkörper aus einem durch den Luftkanal 155 tretenden Luftstrom zurückzuhalten oder abzuscheiden. Das Filterelement 165 ist bevorzugt flach ausgeführt, beispielsweise als Filtermatte oder Filtervlies. Ferner kann im Luftkanal 155 ein Gebläse 170 vorgesehen sein, um einen vorbestimmten Strom von Luft durch den Luftkanal 155 zu fördern. Das Gebläse 170 ist bevorzugt im Funktionsbereich 125 aufgenommen und liegt weiter bevorzugt stromaufwärts der Funktionskomponente 130.

Es wird vorgeschlagen, im Bereich des Luftkanals 155 ein Leitelement vorzusehen, das dazu eingerichtet ist, Luft selektiv von der ersten und/oder der zweiten Einlassöffnung 140, 145 in den Einlassbereich 120 zu leiten. Die Zuführung von Luft durch eine der Einlassöffnungen 140, 145 in Richtung des Durchlasses 150 kann dabei teilweise oder vollständig durch das Leitelement versperrt sein.

Figur 2 zeigt ein weiteres Beispiel für ein Küchengerät 100. Ein Leitelement 205 kann an wenigstens zwei unterschiedlichen Positionen am Gehäuse 115 angebracht werden. Dabei kann es in einer ersten Position die erste Einlassöffnung 140 ganz oder teilweise verschließen, und in einer zweiten Position die zweite Einlassöffnung 145, ebenfalls ganz oder teilweise. Es können auch weitere Einlassöffnungen 140, 145 vorgesehen sein, von denen eine oder mehrere mittels des dargestellten oder eines zugeordneten Leitelements 205 verschlossen werden können. Das Leitelement 205 kann in Form einer Blende ausgeführt sein. In der dargestellten Ausführungsform kann das Leitelement 205 von oben in eine dafür vorgesehene Aussparung oder Arretierung am Gehäuse 115 eingesetzt und dort sicher gehalten werden. Das Leitelement 205 liegt bevorzugt auf einer Innenseite des Gehäuses 115 bzw. des Einlassbereichs 120. Das Leitelement 205 kann verbessert zugänglich sein, wenn das Küchengerät 100 vom Oberschrank 105 oder dem Montageelement 135 abgenommen ist. Das Verstellen des Leitelements 205 von einer Position in eine andere kann ein Entnehmen des Leitelements 205 in vertikaler Richtung, ein Repositionieren und ein vertikales Einsetzen erfordern.

In einer weiteren Variante kann das Leitelement 205 auch verschiebbar angeordnet sein, um einen variablen Teil wenigstens einer der Einlassöffnungen 140, 145 abzudecken oder die Position der Einlassöffnung 140, 145 zu variieren. Die Verschiebbarkeit kann insbesondere parallel zur Arbeitsplatte 110 oder der Unterseite des Oberschranks 105 ermöglicht sein. Dabei kann ein stufenloses oder gerastertes Verschieben ermöglicht sein.

Figur 3 zeigt ein weiteres Beispiel für ein Küchengerät 100. In einer oberen Darstellung befindet sich das Leitelement 205 in einer ersten Position und in einer unteren Darstellung in einer zweiten Position. Das Leitelement 205 ist wieder als Blende ausgebildet und kann bezüglich des Gehäuses 115 in unterschiedliche Positionen bewegt werden. Dabei wird der Durchlass 150 zwischen dem Einlassbereich 120 und dem Funktionsbereich 125 in einen ersten Teildurchlass 305 und einen zweiten Teildurchlass 310 aufgeteilt. Gleichzeitig kann der Einlassbereich 120 in einen ersten Abschnitt 315 und einen zweiten Abschnitt 320 aufgeteilt werden. Der erste Abschnitt 315 stellt eine fluide Verbindung für Luft zwischen der ersten Einlassöffnung 140 und dem ersten Teildurchlass 305 bereit; der zweite Abschnitt 320 eine korrespondierende fluide Verbindung für Luft zwischen der zweiten Einlassöffnung 145 und dem zweiten Teildurchlass 310. Die Abschnitte 315, 320 sind mittels des Leitelements 205 bevorzugt wenigstens annähernd fluiddicht voneinander getrennt. Eine Position des Leitelements 205 verändert ein Verhältnis von Querschnitten der Teildurchlässe 305 und 310. Außerdem kann ein Verhältnis von Volumina der Abschnitte 315 und 320 in ähnlicher Weise verändert werden. Je weiter das Leitelement 205 in Richtung der ersten Einlassöffnung 140 bewegt wird, desto kleiner sind der erste Teildurchlass 305 und der erste Abschnitt 315 des Einlassbereichs 120, gleichzeitig werden der zweite Teildurchlass 310 und der zweite Abschnitt 320 des Einlassbereichs 120 vergrößert. Bei Bewegung des Leitelements 205 in entgegengesetzter Richtung, zur zweiten Einlassöffnung 145, ist der umgekehrte Effekt zu beobachten.

Ein Mischungsverhältnis von Luft, das durch den Durchlass 150 vom Einlassbereich 120 in den Funktionsbereich 125 tritt, kann durch die Position des Leitelements 205 beeinflusst werden. In der oberen Darstellung von Figur 3 wird Luft zu annähernd gleichen Teilen durch die Einlassöffnungen 140 und 145 angesaugt. In der unteren Darstellung wird Luft ausschließlich durch die zweite Einlassöffnung 145 eingesaugt, der wirksame Querschnitt des ersten Teildurchlasses 305 entspricht hierbei null.

Das Leitelement 205 kann in einer Ausführungsform in unterschiedlichen Positionen parallel versetzt werden. Die Positionen können insbesondere bezüglich einer Eintrittsrichtung von Luft durch eine der Einlassöffnungen 140, 145 versetzt sein. In der dargestellten Ausführungsform ist das Leitelement 205 dazu eingerichtet, in unterschiedlichen Positionen jeweils radial in Richtung einer vorbestimmten Achse 325 zu weisen, die sich bevorzugt in einer vertikalen Richtung erstreckt. Insbesondere kann die Achse 325 senkrecht zur Oberfläche der Arbeitsplatte 110 oder einer Unterseite des Oberschranks 105 verlaufen. Ferner kann sich die Achse 325 senkrecht zu einer Ebene erstrecken, zu der parallel Luft durch die Einlassöffnungen 140, 145 tritt. Der Durchlass 150 kann dabei die Form eines Kreissegments, insbesondere bezüglich der Achse 325 aufweisen. Das Leitelement 205 kann um die Achse 325 drehbar oder schwenkbar angeordnet sein. Das Verändern der Position des Leitelements 205 kann ein Abnehmen des Geräts 100 vom Montageelement 135 oder dem Oberschrank 105 erfordern.

Figur 4 zeigt eine weitere Ansicht des Küchengeräts 100 von Figur 3. Dabei befindet sich das Leitelement 205 in der Position der unteren Darstellung von Figur 3. Es ist zu sehen, dass Luft ausschließlich durch die zweite Einlassöffnung 145 in den Einlassbereich 120 des Gehäuses 115 eintritt.

In der dargestellten Ausführungsform ist eine beispielhafte Skala 405 am Gehäuse 115 angegeben, das zu unterschiedlichen Positionen des Leitelements 205 jeweils ein Mischungsverhältnis von Luft durch die unterschiedlichen Einlassöffnungen 140, 145 angeben kann, beispielsweise als Bruch oder in Prozent. Beispielhafte Angaben umfassen: 1/1; ½; 50 % oder 25:75, andere Bezeichnungen oder Schreibweisen sind ebenfalls möglich. Skalenwerte können jeweils an Positionen angegeben sein, in denen das Leitelement 205 angeordnet werden kann, oder auch in regelmäßigen Abständen zwischen Enden der Skala 405.

### Bezugszeichen

- 100: Küchengerät
- 105: Oberschrank
- 110: Arbeitsplatte
- 115: Gehäuse
- 120: Einlassbereich
- 125: Funktionsbereich
- 130: Funktionskomponente
- 135: Montageelement
- 140: erste Einlassöffnung
- 145: zweite Einlassöffnung
- 150: Durchlass
- 155: Luftkanal
- 160: Auslassöffnung
- 165: Filterelement
- 170: Gebläse

- 205: Leitelement

- 305: erster Teildurchlass
- 310: zweiter Teildurchlass
- 315: erster Abschnitt des Einlassbereichs
- 320: zweiter Abschnitt des Einlassbereichs
- 325: Achse

- 405: Skala

## Patentansprüche

1. Küchengerät (100), umfassend:
- ein Gehäuse (115), das einen Einlassbereich (120) und einen Funktionsbereich (125) umschließt;
- einen Luftkanal (155) zur Führung von Luft vom Einlassbereich (120) in den Funktionsbereich (125) und von dort in einen Außenbereich;
- wobei der Einlassbereich (120) mehrere Einlassöffnungen (140, 145) für Luft vom Außenbereich aufweist und die Einlassöffnungen (140, 145) zum Einlassen von Luft aus verschiedenen Richtungen oder an verschiedenen Stellen eingerichtet sind;
- und ein Leitelement (205) vorgesehen ist, um Luft selektiv von der ersten (140) und/oder von der zweiten Einlassöffnung (145) in den Einlassbereich (120) zu leiten; **dadurch gekennzeichnet, dass**
- das Leitelement (205) eine einstückig am Gehäuse (115) ausgebildete Blende umfasst, die wenigstens eine der Einlassöffnungen (140, 145) verschließt, wobei die Blende eine Sollbruchstelle zum restlichen Gehäuse (115) aufweist.

2. Küchengerät (100) nach Anspruch 1, ferner umfassend eine im Funktionsbereich (125) angeordnete elektrische Baugruppe (130) mit einem Kühlelement, wobei der Luftkanal (155) derart geführt ist, dass ein Luftstrom durch den Luftkanal (155) an dem Kühlelement entlangführt.

3. Küchengerät (100) nach Anspruch 1 oder 2, wobei die Einlassöffnungen (140, 145) dazu eingerichtet sind, die Luft aus verschiedenen Richtungen oder an verschiedenen Stellen des Gehäuses (115) parallel zu einer Ebene einzulassen.

4. Küchengerät (100) nach einem der vorangehenden Ansprüche, wobei die Einlassöffnungen (140, 145) einander am Küchengerät (100) gegenüber liegen.

5. Küchengerät (100) nach einem der vorangehenden Ansprüche, wobei das Leitelement (205) eine Blende umfasst und das Gehäuse (115) im Bereich des Einlassbereichs (120) dazu eingerichtet ist, die Blende an verschiedenen Stellen des Gehäuses (115) aufzunehmen, um selektiv eine der Einlassöffnungen (140, 145) wenigstens partiell zu verschließen.

6. Küchengerät (100) nach einem der vorangehenden Ansprüche, wobei ein Übergang vom Einlassbereich (120) zum Funktionsbereich (125) senkrecht zu beiden Richtungen der Einlassöffnungen (140, 145) verläuft.

7. Küchengerät (100) nach einem der vorangehenden Ansprüche, wobei das Leitelement (205) eine bewegliche Blende umfasst, die dazu eingerichtet ist, einen Durchlass (150) zwischen dem Einlassbereich (120) und dem Funktionsbereich (125) in einen zur ersten Einlassöffnung (140) führenden ersten Teildurchlass (305) und einen zur zweiten Einlassöffnung (145) führenden zweiten Teildurchlass (310) aufzuteilen und ein Verhältnis von Querschnitten der Teildurchlässe (305, 310) von einer Stellung der Blende abhängig ist.

8. Küchengerät (100) nach Anspruch 7, wobei die Blende in verschiedenen Stellungen jeweils radial auf eine vorbestimmte Achse (325) ausgerichtet ist.

9. Küchengerät (100) nach Anspruch 7 oder 8, wobei der Durchlass (150) die Form eines Kreissegments aufweist.

10. Küchengerät (100) nach einem der vorangehenden Ansprüche, ferner umfassend ein Filterelement (165), das im Luftkanal (155) zwischen dem Einlassbereich (120) und dem Funktionsbereich (125) angeordnet ist.

11. Küchengerät (100) nach einem der vorangehenden Ansprüche, ferner umfassend ein Gebläse (170) zur Förderung eines Luftstroms vom Einlassbereich (120) in den Funktionsbereich (125) und von dort in einen Außenbereich.

12. Küchengerät (100) nach einem der vorangehenden Ansprüche, wobei eine Auslassöffnung (160) zwischen dem Funktionsbereich (125) und einem Außenbereich dazu eingerichtet ist, Luft in einer Richtung aus dem Gehäuse (115) zu entlassen, die parallel zu einer Ebene verläuft, in der Luft in das Gehäuse (115) eingelassen wird.

## Claims

1. Kitchen appliance (100), comprising:
- a housing (115), which surrounds an inlet region (120) and a functional region (125);
- an air channel (155) for guiding air from the inlet region (120) into the functional region (125), and from there into an outer region;
- wherein the inlet region (120) has a plurality of inlet openings (140, 145) for air from the outer region and the inlet openings (140, 145) are configured for letting in air from various directions or at various points;
- and a conducting element (205) is provided, in order to conduct air selectively from the first (140) and/or from the second inlet opening (145) into the inlet region (120); **characterised in that**
- the conducting element (205) comprises a panel embodied in one piece on the housing (115), which closes off at least one of the inlet openings (140, 145), wherein the panel has an intended breaking point in relation to the rest of the housing (115).

2. Kitchen appliance (100) according to claim 1, further comprising an electrical subassembly (130) arranged in the functional region (125) with a cooling element, wherein the air channel (155) is guided in such a manner that an air current is guided along the cooling element through the air channel (155).

3. Kitchen appliance (100) according to claim 1 or 2, wherein the inlet openings (140, 145) are configured to let in the air in parallel with a plane from various directions or at various points of the housing (115).

4. Kitchen appliance (100) according to one of the preceding claims, wherein the inlet openings (140, 145) lie opposite one another on the kitchen appliance (100).

5. Kitchen appliance (100) according to one of the preceding claims, wherein the conducting element (205) comprises a panel and the housing (115) in the region of the inlet region (120) is configured to accommodate the panel at various points of the housing (115), in order to at least partially close off one of the inlet openings (140, 145) on a selective basis.

6. Kitchen appliance (100) according to one of the preceding claims, wherein a transition from the inlet region (120) to the functional region (125) runs perpendicularly to both directions of the inlet openings (140, 145).

7. Kitchen appliance (100) according to one of the preceding claims, wherein the conducting element (205) comprises a movable panel, which is configured to divide a through-hole (150) between the inlet region (120) and the functional region (125) into a first partial through-hole (305) leading to the first inlet opening (140) and a second partial through-hole (310) leading to the second inlet opening (145) and a ratio of crosssections of the partial through-holes (305, 310) is dependent upon a position of the panel.

8. Kitchen appliance (100) according to claim 7, wherein the panel is oriented in various positions, in each case radially on a predetermined axis (325).

9. Kitchen appliance (100) according to claim 7 or 8, wherein the through-hole (150) has the shape of a circular segment.

10. Kitchen appliance (100) according to one of the preceding claims, further comprising a filter element (165), which is arranged in the air channel (155) between the inlet region (120) and the functional region (125).

11. Kitchen appliance (100) according to one of the preceding claims, further comprising a fan (170) for conveying an air current from the inlet region (120) into the functional region (125), and from there into an outlet region.

12. Kitchen appliance (100) according to one of the preceding claims, wherein an outlet opening (160) between the functional region (125) and an outer region is configured to release air out from the housing (115) in a direction which runs in parallel with a plane in which air is let into the housing (115).

## Revendications

1. Appareil de cuisine (100) comprenant :
- un boîtier (115) qui renferme une zone d'entrée (120) et une zone fonctionnelle (125) ;
- un canal pour l'air (155) destiné au guidage d'air à partir de la zone d'entrée (120) jusque dans la zone fonctionnelle (125) et à partir de là jusque dans une zone externe ;
- dans lequel la zone d'entrée (120) présente plusieurs ouvertures d'entrée (140, 145) pour l'air à partir de la zone externe et les ouvertures d'entrée (140, 145) sont conçues pour l'entrée d'air à partir de directions différentes ou à des endroits différents ;
- et un élément de guidage (205) est prévu pour guider l'air de manière sélective à partir de la première (140) et/ou de la deuxième ouverture d'entrée (145) jusque dans la zone d'entrée (120), **caractérisé en ce que**
- l'élément de guidage (205) comprend un déflecteur réalisé en une seule pièce contre le boîtier (115), qui ferme au moins une des ouvertures d'entrée (140, 145) ; dans lequel le déflecteur présente un point destiné à la rupture par rapport au reste du boîtier (115).

2. Appareil de cuisine (100) selon la revendication 1, comprenant en outre un montage électrique (130) disposée dans la zone fonctionnelle (125), qui comprend un élément de refroidissement ; dans lequel le canal pour l'air (155) est guidé d'une manière telle qu'un courant d'air passe à travers le canal pour l'air (155) en longeant l'élément de refroidissement.

3. Appareil de cuisine (100) selon la revendication 1 ou 2, dans lequel les ouvertures d'entrée (140, 145) sont conçues pour laisser entrer l'air à partir de directions différentes ou à différents endroits du boîtier (115) parallèlement à un plan.

4. Appareil de cuisine (100) selon l'une quelconque des revendications précédentes, dans lequel les ouvertures d'entrée (140, 145) sont situées face à face l'une de l'autre sur l'appareil de cuisine (100).

5. Appareil de cuisine (100) selon l'une quelconque des revendications précédentes, dans lequel l'élément de guidage (205) comprend un déflecteur et le boîtier (115), dans la partie de la zone d'entrée (120), est conçu pour y recevoir le déflecteur à différents endroits du boîtier (115), afin de fermer de manière sélective une des ouvertures d'entrée (140, 145) au moins de manière partielle.

6. Appareil de cuisine (100) selon l'une quelconque des revendications précédentes, dans lequel une transition de la zone d'entrée (120) à la zone fonctionnelle (125) s'étend perpendiculairement aux deux directions des ouvertures d'entrée (140, 145).

7. Appareil de cuisine (100) selon l'une quelconque des revendications précédentes, dans lequel l'élément de guidage (205) comprend un déflecteur mobile qui est conçu pour répartir un passage (150) entre la zone d'entrée (120) et la zone fonctionnelle (125) en un premier passage partiel (305) qui mène à la première ouverture d'entrée (140) et un deuxième passage partiel (310) qui mène à la deuxième ouverture d'entrée (145), et un rapport des sections transversales des passages partiels (305, 310) dépend d'une position du déflecteur.

8. Appareil de cuisine (100) selon la revendication 7, dans lequel le déflecteur est orienté dans différentes positions chaque fois en direction radiale sur un axe prédéterminé (325).

9. Appareil de cuisine (100) selon la revendication 7 ou 8, dans lequel le passage (150) présente la forme d'un segment de cercle.

10. Appareil de cuisine (100) selon l'une quelconque des revendications précédentes, comprenant en outre un élément filtrant (165) qui est disposé dans le canal pour l'air (155) entre la zone d'entrée (120) et la zone fonctionnelle (125).

11. Appareil de cuisine (100) selon l'une quelconque des revendications précédentes, comprenant en outre une soufflerie (170) pour la production d'un courant d'air depuis la zone d'entrée (120) jusque dans la zone fonctionnelle (125) et à partir de là jusque dans une zone externe.

12. Appareil de cuisine (100) selon l'une quelconque des revendications précédentes, dans lequel une ouverture de sortie (160) entre la zone fonctionnelle (125) et une zone externe est conçue pour dégager l'air dans une direction à l'extérieur du boîtier (115), qui s'étend parallèlement à un plan dans lequel l'air pénètre dans le boîtier (115).
